# EUROPÄISCHE PATENTSCHRIFT

(11) **EP 2 809 994 B1**
(45) Veröffentlichungstag und Bekanntmachung des Hinweises auf die Patenterteilung: **04.05.2016**
(21) Anmeldenummer: 13712711.4
(22) Anmeldetag: 12.03.2013
(51) Int. Cl.: F23R 3/08, F23R 3/50, F23R 3/60, F23R 3/00

(54) **HITZESCHILDELEMENT FÜR EINEN VERDICHTERLUFTBYPASS UM DIE BRENNKAMMER**
HEAT-SHIELD ELEMENT FOR A COMPRESSOR-AIR BYPASS AROUND THE COMBUSTION CHAMBER
ÉLÉMENT ÉCRAN THERMIQUE POUR UNE DÉRIVATION D'AIR DE COMPRESSEUR AUTOUR DE LA CHAMBRE DE COMBUSTION

(30) Priorität: 15.03.2012 DE 102012204103
(43) Veröffentlichungstag der Anmeldung: 10.12.2014
(73) Patentinhaber: Siemens Aktiengesellschaft, 80333 München (DE)
(72) Erfinder: BENKLER, Francois, 40880 Ratingen (DE); BRANDENBURG, Thomas, 10963 Berlin (DE); DEISS, Olga, 40627 Düsseldorf (DE); GRIEB, Thomas, 47802 Krefeld (DE); LINK, Marco, 46049 Oberhausen (DE); SAVILIUS, Nicolas, 45359 Essen (DE); VOGTMANN, Daniel, 40227 Düsseldorf (DE); WILKES, Jan, 40239 Düsseldorf (DE)
(86) Internationale Anmeldenummer: PCT/EP2013/055007
(87) Internationale Veröffentlichungsnummer: WO 2013/135702

(56) Entgegenhaltungen:
- EP-A1- 1 482 246
- EP-A1- 1 486 730
- EP-A1- 1 715 249
- US-A1- 2012 036 858

## Beschreibung

Die Erfindung betrifft ein Hitzeschildelement einer Brennkammer, insbesondere einer Ringbrennkammer einer Gasturbinenanlage, und bezieht sich auf den Bypass von Verdichterluft um die Brennkammer bei Teillast. Die Erfindung betrifft ferner eine Brennkammer und eine entsprechende Gasturbinenanlage.

Durch das Absinken der zentralen Flammtemperatur beim Absenken der Leistung der Gasturbine erhöhen sich die Kohlenmonoxidemissionen sukzessive, bis sie ab einer gewissen Teillast die gesetzliche Emissionsgrenze überschreiten. Dadurch ergibt sich eine zulässige Mindestleistung. Es kann jedoch wichtig sein, die Maschine bei sehr tiefer Leistung bereit zu halten.

Aus dem Stand der Technik sind verschiedene Ansätze bekannt, den Wirkungsgrad durch eine Steigerung der Verbrennungstemperatur anzuheben bekannt. Hierzu offenbaren die EP 1 482 246 A1 sowie die US 2012/0036858 A1 Gasturbinen, bei denen die Brennkammerwand zweischalig ausgeführt ist, wobei Kühlluft zwischen den beiden Schalen entgegen der Strömungsrichtung in der Brennkammer zum Brenner geführt wird.

Die gesteigerte Temperatur in der Brennkammer führt zur Forderung einer besseren Kühlung der zur Brennkammer weisenden Hitzeschildelemente. Die EP 1 486 7630 A1 schlägt hierzu vor, die nach außen weisende Kaltseite der Hitzeschildelemente mit Turbolatoren zur Verbesserung der Kühlung durch die Kühlluft zu versehen.

Eine Möglichkeit die Flammtemperatur zu erhöhen und damit die Kohlenmonoxidemissionen zu verringern besteht darin, einen Teil der Verdichterendluft um die Verbrennung herumzuführen und vor dem Turbineneintritt dem Heißgaspfad wieder zuzuführen. Rechnungen haben gezeigt, dass diese Methode bei der Ringbrennkammer erfolgversprechend ist. Schwierig ist hierbei, dass der Bypass nur in den relevanten Leistungsbereichen aktiv sein soll, da sonst unnötig die Leistung der Gasturbine beeinflusst wird. Er muss also schaltbar sein, wobei auch bei abgeschaltetem Bypass kein Heißgas in diesen eindringen darf.

Gegenüber dem beschriebenen Stand der Technik besteht die Aufgabe der vorliegenden Erfindung darin, durch Angabe eines Bypasses den kohlenmonoxidkonformen Fahrbereich der Gasturbine so weit wie möglich in Richtung geringer Leistung zu erweitern.

Eine weitere Aufgabe der vorliegenden Erfindung besteht darin, eine verbesserte Brennkammer zur Verfügung zu stellen. Schließlich ist es eine Aufgabe der vorliegenden Erfindung, eine verbesserte Gasturbine zur Verfügung zu stellen.

Die erste Aufgabe wird durch ein Hitzeschildelement nach Anspruch 1, die zweite Aufgabe durch eine Brennkammer nach Anspruch 6 und die dritte Aufgabe durch eine Gasturbine nach Anspruch 10 gelöst.

Die abhängigen Ansprüche enthalten vorteilhafte Ausgestaltungen der Erfindung.

Die Erfindung löst diese Aufgaben, indem sie vorsieht, dass bei einem Hitzeschildelement, insbesondere zur Auskleidung einer Brennkammerwand, umfassend eine erste Wand mit einer mit einem heißen Medium beaufschlagbaren Heißseite, einer der Heißseite gegenüberliegende Kaltseite und einem umlaufenden Rand, der sich an einer ersten, einer zweiten und einer dritten Schmalseite der ersten Wand über die Kaltseite hinaus im wesentlichen bis zu einer ersten Höhe erstreckt, sich der umlaufende Rand an einer vierten Schmalseite bis zu einer zweiten Höhe erstreckt, die kleiner als die erste Höhe ist, und dass im wesentlichen auf der zweiten Höhe eine zweite Wand der Kaltseite gegenüberliegt und sich über die Breite der vierten Schmalseite von der vierten Schmalseite ab über einen Teil der Länge der der vierten Schmalseite benachbarten Schmalseiten erstreckt, wobei die zweite Wand an ihrem der vierten Schmalseite abgewandten Ende einen Rand aufweist, der sich bis zur ersten Höhe erstreckt.

Die Erfindung beruht auf dem Gedanken, dass bei einer Ringbrennkammer, die größtenteils mit keramischen Hitzeschildelementen ausgekleidet ist und nur der Einlauf in die Turbine mit metallischen Hitzeschildelementen ausgekleidet ist, die Zuführung der Bypassluft im Bereich der metallischen Hitzeschildelemente der Brennkammerwand geschehen soll, da die Zuführung möglichst weit hinter der Verbrennung, um eine Kühlung der Flamme zu verhindern, aber vor der Turbine, um einen möglichst hohen Gasturbinenwirkungsgrad zu erreichen, erfolgen soll. Dazu wird ein neues Design der metallischen Hitzeschildelemente benötigt. Dieses Design ist Gegenstand dieser Erfindungsmeldung.

Das Hitzeschildelement wird in zwei übereinander liegende Bereiche unterteilt, die gegeneinander dicht sind und die im eingebauten Zustand, d.h. mit der Brennkammerwand, Kammern bilden. Eine erste Kammer erstreckt sich über die komplette Fläche des Hitzeschildelements und wird zur normalen Kühlung des metallischen Hitzeschildes genutzt.

Eine zweite Kammer befindet sich im der Turbine zugewandten Teil des Hitzeschildelements über der ersten Kammer.

Vorteilhafter Weise besteht das Hitzeschildelement aus einem hochtemperaturbeständigen Metall oder einer hochtemperaturbeständigen Metalllegierung, da diese Materialien eine geringere Sprödigkeit als beispielsweise Keramik und ein vergleichsweise gutes Wärme- und Temperaturleitverhalten aufweisen.

In einer vorteilhaften Ausführungsform ist eine Mehrzahl von im umlaufenden Rand angeordneten Kühlluftöffnungen vorgesehen, aus denen die zur Kühlung des Hitzeschildelements vorgesehene Verdichterendluft in die Brennkammer entweichen kann.

Dabei ist es zweckmäßig, wenn die Kühlluftöffnungen zumindest im Bereich der zweiten Wand zwischen der ersten und der zweiten Wand angeordnet sind. Somit befinden sich die Kühlöffnungen im Bereich der ersten Kammer für die Kühlung des Hitzeschildelements.

Vorteilhafter Weise umfasst das Hitzeschildelement weiterhin eine Befestigungsöffnung, deren Einfassung sich von der ersten Wand bis zur ersten Höhe erstreckt. Somit ist sichergestellt, dass die beiden Kammern gegeneinander dicht sind und keine Luft durch für die zur Befestigung des Hitzeschildelements benötigte Öffnung von der einen Kammer in die andere Kammer strömen kann.

Das Hitzeschildelement wird zum Schutz vor Überhitzungen einer heißgasführenden Komponente benutzt, insbesondere einer Brennkammer, vorzugsweise einer ringförmigen Brennkammer einer Gasturbine, die eine Brennkammerwand aufweist, mit einem brennerseitigen und einem turbinenseitigen Ende, wobei die Brennkammerwand eine Umfangsrichtung aufweist. Eine Anzahl von Hitzeschildelementen ist dabei vorzugsweise am turbinenseitigen Ende der Brennkammerwand unter Bildung von je zwei Kammern in Umfangsrichtung angeordnet, wobei die vierte Schmalseite zum turbinenseitigen Ende hin ausgerichtet ist.

Die Hitzeschildelemente sind dabei bevorzugt mit Befestigungsbolzen an der Brennkammerwand befestigt.

Bevorzugtermaßen sind in der Brennkammerwand Bohrungen eingebracht, so dass Kühlmittel den Hitzeschildelementen zuführbar ist.

In einer bevorzugten Ausgestaltung der Brennkammer ist in der Brennkammerwand mindestens ein Zufuhrkanal je Hitzeschildelement im Bereich der jeweils zweiten Wand angeordnet, der in ein zumindest teilweise um die Brennkammer umlaufendes Plenum einmündet.

Die Brennkammer, an der Hitzeschildelemente angebracht sind, ist bevorzugtermaßen Teil einer Gasturbine. Diese Gasturbine umfasst mindestens eine Entnahme für Verdichterluft, die über mindestens eine Leitung mit einem Ventil in das Plenum mündet.

Die Erfindung ermöglicht die Zufuhr von Bypassluft in den Heißgaspfad ohne weitreichende Modifikationen an heißgasführenden Bauteilen. Die Umsetzung wird daher vermutlich vergleichsweise kostengünstig sein. Es wird gewährleistet, dass auch bei abgeschaltetem Bypass kein Heißgas eingezogen wird, da die zweite Kammer ständig gespült wird und ihr Austritt strömungsgünstig zwischen Hitzeschildelement und Turbinenleitschaufel 1 liegt.

Die Erfindung wird beispielhaft anhand der Zeichnungen näher erläutert. Es zeigen schematisch und nicht maßstäblich:
- Figur 1: einen Schnitt durch eine Ringbrennkammer nach dem Stand der Technik,
- Figur 2: ein erfindungsgemäßes metallisches Hitzeschildelement und
- Figur 3: einen Schnitt durch eine Ringbrennkammer nach der Erfindung mit Entnahmesystem für den Verdichterluftbypass.

Die Figur 1 zeigt schematisch und beispielhaft das Verbrennungssystem einer Ringbrennkammer 1 nach dem Stand der Technik in einem Gehäuse 2. Die Ringbrennkammer 1 besteht aus einem geschlossenen Ring der um eine Rotorachse 3 angeordnet ist. Brenner 4 sind im oberen Bereich der Brennkammer 1 in Einlassöffnungen 5 angeordnet. Dort findet die Vermischung des Brennstoffs 6 mit der Verdichterluft 7 statt. In der Brennkammer 1 erfolgt die eigentliche Verbrennung. Durch den Auslass am turbinenseitigen Ende 8 der Ringbrennkammer 1 gelangen die heißen Verbrennungsgase in die Turbine 9, wo sie auf die erste stehende Leitschaufel 10 treffen. Zum Schutz vor Verzunderungen ist die Ringbrennkammer 1 mit keramischen Hitzeschildelementen 11 und metallischen Hitzeschildelementen 12 ausgekleidet, die an der Brennkammerwand 13 befestigt sind.

Gemäß der Erfindung soll die Zuführung der Bypassluft im Bereich der metallischen Hitzeschildelemente 12 erfolgen, da die Zuführung möglichst weit hinter der Verbrennung geschehen soll und somit eine Kühlung der Flamme vermieden wird, aber noch vor der Turbine 9, um einen möglichst hohen Gasturbinenwirkungsgrad zu erreichen.

Figur 2 zeigt ein metallisches Hitzeschildelement 14 nach der Erfindung, welches an der Brennkammerwand 13 zu befestigen ist und mit dieser eine erste 15 und eine in Richtung der Turbine offene zweite Kammer 16 bildet, die gegeneinander dicht sind.

Das metallische Hitzeschildelement 14 selbst umfasst eine erste Wand 17 mit einer mit einem heißen Medium beaufschlagbaren Heißseite 18, einer der Heißseite 18 gegenüberliegende Kaltseite 19 und vier dazwischenliegenden Schmalseiten 20, 21, 22, 23. Ein umlaufender Rand 24 erstreckt sich von jeder Schmalseite 20, 21, 22, 23 über die Kaltseite 19 hinaus. An der ersten 20, der zweiten 21 und der dritten 22 Schmalseite erstreckt sich der Rand 24 im wesentlichen bis zu einer ersten Höhe 25 bezogen auf die Kaltseite 19 der ersten Wand 17 und an der vierten Schmalseite 23 lediglich bis zu einer kleineren zweiten Höhe 26. Dadurch liegt das eingebaute metallische Hitzeschildelement 14 an den Rändern dreier Schmalseiten 20, 21, 22 an der Brennkammerwand 13 an.

Eine zweite Wand 27 liegt im Wesentlichen auf der zweiten Höhe 26 der Kaltseite 19 gegenüber. Sie erstreckt sich über die Breite der vierten Schmalseite 23 und von der vierten Schmalseite 23 ab über einen Teil der Länge der der vierten Schmalseite 23 benachbarten Schmalseiten 20, 22. Weiterhin weist die zweite Wand 27 an ihrem der vierten Schmalseite 23 abgewandten Ende 28 einen Rand 29 auf, der sich von der zweiten Höhe 26 bis zur ersten Höhe 25 erstreckt.

Zur Kühlung des metallischen Hitzeschildelements 14 ist im umlaufenden Rand 24 im Bereich der ersten Kammer 15 eine Mehrzahl von Kühlluftöffnungen 30 vorgesehen.

Die erste Kammer 15 wird wie bei Hitzeschildelementen 12 aus dem Stand der Technik über Bohrungen durch die Brennkammerwand 13 mit Verdichterendluft zur Kühlung versorgt, die aus dem metallischen Hitzeschildelement 14 über diese Kühlluftöffnungen 30 entweicht.

Das metallische Hitzeschildelement 14 weist eine Befestigungsöffnung 31 auf, deren Einfassung 32 sich von der ersten Wand 17 bis zur ersten Höhe 25 erstreckt. Durch diese Befestigungsöffnung 31 wird das Hitzeschildelement 14 mittels Befestigungsbolzen an der Brennkammerwand 13 befestigt.

Die Versorgung der in Richtung der Turbine 9 offenen zweiten Kammer 16 mit Verdichterluft besteht aus zwei Komponenten. Zum Einen wird die zweite Kammer 16 permanent über einige Bohrungen durch die Brennkammerwand 13 mit etwas Verdichterluft zum Spülen versorgt, damit kein Heißgas in die zweite Kammer 16 eindringen kann, wenn der Bypass aus ist.

Zum Anderen kann die zweite Kammer 16 schaltbar mit einem Bypassmassenstrom beaufschlagt werden. Dieser wird über vergleichsweise große Bohrungen, d.h. im Vergleich zu den Bohrungen für das Spülen, in der Brennkammerwand 13 zugeführt. Der Bypassmassenstrom entweicht dann über die Öffnung an der Hinterkante, d.h. der brennkammerzugewandten Seite des Hitzeschildelements 14, an der der umlaufende Rand 24 nur bis zur zweiten Höhe 26 reicht, in den Spalt zwischen metallischem Hitzeschildelement 14 und der ersten stehenden Leitschaufel 10.

Figur 3 zeigt, wie für den Bypass zunächst Verdichterluft über eine Entnahme 33 aus der Gasturbine hinausgeführt wird. Außerhalb der Gasturbine erfolgt die Schaltung über ein Ventil 34. Danach wird die Luft über eine Leitung 35 in die Gasturbine zurückgeführt und in ein um die Ringbrennkammer 1 umlaufendes Plenum 36 eingegeben. Von dort führen Stichleitungen 37 oder Stichbohrungen zur jeweiligen zweiten Kammer 16 des jeweiligen metallischen Hitzeschildelements 14.

Im Ausführungsbeispiel der Figur 3 sind jeweils nur eine Entnahme 33, ein Ventil 34, eine Leitung 35 und ein Plenum 36 gezeigt. Möglich sind aber auch Lösungen mit mehr Entnahmen, Ventilen, Leitungen und Plenen.

## Patentansprüche

1. Hitzeschildelement (14), insbesondere zur Auskleidung einer Brennkammerwand (13), umfassend eine erste Wand (17) mit einer mit einem heißen Medium beaufschlagbaren Heißseite (18), einer der Heißseite (18) gegenüberliegende Kaltseite (19) und einem umlaufenden Rand (24), der sich an einer ersten (20), einer zweiten (21) und einer dritten Schmalseite (22) der ersten Wand (17) über die Kaltseite (19) hinaus im wesentlichen bis zu einer ersten Höhe (25) erstreckt, **dadurch gekennzeichnet, dass** sich der umlaufende Rand (24) an einer vierten Schmalseite (23) bis zu einer zweiten Höhe (26) erstreckt, die kleiner als die erste Höhe (25) ist, und dass im wesentlichen auf der zweiten Höhe (26) eine zweite Wand (27) der Kaltseite (19) gegenüberliegt und sich über die Breite der vierten Schmalseite (23) von der vierten Schmalseite (23) ab über einen Teil der Länge der der vierten Schmalseite (23) benachbarten Schmalseiten (20,22) erstreckt, wobei die zweite Wand (27) an ihrem der vierten Schmalseite (23) abgewandten Ende (28) einen Rand (29) aufweist, der sich bis zur ersten Höhe (25) erstreckt.

2. Hitzeschildelement (14) nach Anspruch 1, wobei das Hitzeschildelement (14) aus einem hochtemperaturbeständigen Metall oder einer hochtemperaturbeständigen Metalllegierung besteht.

3. Hitzeschildelement (14) nach einem der Ansprüche 1 oder 2, wobei eine Mehrzahl von im umlaufenden Rand (24) angeordneten Kühlluftöffnungen (30) vorgesehen ist.

4. Hitzeschildelement (14) nach Anspruch 3, wobei die Kühlluftöffnungen (30) zumindest im Bereich der zweiten Wand (27) zwischen der ersten (26) und der zweiten Wand (27) angeordnet sind.

5. Hitzeschildelement (14) nach einem der vorhergehenden Ansprüche, weiter umfassend eine Befestigungsöffnung (31), deren Einfassung (32) sich von der ersten Wand (17) bis zur ersten Höhe (25) erstreckt.

6. Brennkammer (1) mit einer Brennkammerwand mit einem brennerseitigen und einem turbinenseitigen Ende (8), wobei die Brennkammerwand (13) eine Umfangsrichtung aufweist, umfassend eine Anzahl von Hitzeschildelementen (14) nach einem der vorhergehenden Ansprüche, welche am turbinenseitigen Ende (8) der Brennkammerwand (13) unter Bildung von je zwei Kammern (15, 16) in Umfangsrichtung angeordnet sind, wobei die vierte Schmalseite (23) zum turbinenseitigen Ende (8) hin ausgerichtet ist.

7. Brennkammer (1) nach Anspruch 6, wobei die Hitzeschildelemente (14) mit Befestigungsbolzen an der Brennkammerwand (13) befestigt sind.

8. Brennkammer (1) nach einem der Ansprüche 6 oder 7, wobei in der Brennkammerwand (13) Bohrungen eingebracht sind, so dass Kühlmittel den Hitzeschildelementen (14) zuführbar ist.

9. Brennkammer (1) nach einem der Ansprüche 6 bis 8, wobei in der Brennkammerwand (13) mindestens ein Zufuhrkanal je Hitzeschildelement (14) im Bereich der jeweils zweiten Wand (27) angeordnet ist, der in ein zumindest teilweise um die Brennkammer (1) umlaufendes Plenum (36) einmündet.

10. Gasturbine mit einer Brennkammer (1) nach einem der Ansprüche 6 bis 9, wobei die Gasturbine mindestens eine Entnahme (33) für Verdichterluft umfasst, die über mindestens eine Leitung (35) mit einem Ventil (34) in das Plenum (36) mündet.

## Claims

1. Heat-shield element (14), in particular for cladding a combustion chamber wall (13), comprising a first wall (17) having a hot side (18) which can be exposed to a hot medium, a cold side (19) opposite the hot side (18) and a circumferential edge (24) which extends on a first (20), a second (21) and a third narrow side (22) substantially up to a first height (25) around the cold side (19) of the first wall (17), **characterized in that** the circumferential edge (24) extends up to a second height (26), smaller than the first height (25), on a fourth narrow side (23), and **in that** substantially at the second height (26) a second wall (27) lies opposite the cold side (19) and extends over the breadth of the fourth narrow side (23) from the fourth narrow side (23) over part of the length of the narrow sides (20, 22) adjacent to the fourth narrow side (23), wherein the second wall (27) has, at its end (28) facing away from the fourth narrow side (23), an edge (29) which extends up to the first height (25).

2. Heat-shield element (14) according to Claim 1, wherein the heat-shield element (14) consists of a metal or metal alloy which is capable of withstanding high temperatures.

3. Heat-shield element (14) according to either of Claims 1 and 2, wherein a plurality of cold air openings (30) arranged in the circumferential edge (24) is provided.

4. Heat-shield element (14) according to Claim 3, wherein the cold air openings (30) are arranged at least in the region of the second wall (27) between the first (26) and the second wall (27).

5. Heat-shield element (14) according to one of the preceding claims, further comprising an attachment opening (31) whose surround (32) extends from the first wall (17) up to the first height (25).

6. Combustion chamber (1) having a combustion chamber wall with a burner-side and a turbine-side end (8), wherein the combustion chamber wall (13) has a circumferential direction comprising a number of heat-shield elements (14) according to one of the preceding claims, which are arranged circumferentially at the turbine-side end (8) of the combustion chamber wall (13), respectively forming two chambers (15, 16), wherein the fourth narrow side (23) is oriented toward the turbine-side end (8).

7. Combustion chamber (1) according to Claim 6, wherein the heat-shield elements (14) are attached to the combustion chamber wall (13) by means of attachment bolts.

8. Combustion chamber (1) according to either of Claims 6 and 7, wherein bores are introduced into the combustion chamber wall (13), such that coolant can be supplied to the heat-shield elements (14).

9. Combustion chamber (1) according to one of Claims 6 to 8, wherein at least one supply duct per heat-shield element (14) is arranged in the combustion chamber wall (13) in the region of the respective second wall (27) and opens into a plenum (36) which at least partially surrounds the combustion chamber (1).

10. Gas turbine having a combustion chamber (1) according to one of Claims 6 to 9, wherein the gas turbine comprises at least one tapping (33) for compressor air, which opens into the plenum (36) via at least one line (35) having a valve (34).

## Revendications

1. Elément (14) de bouclier thermique, notamment pour revêtir une paroi (13) d'une chambre de combustion, comprenant une première paroi (17) ayant une face (18) chaude pouvant être alimentée en un fluide chaud, une face (19) froide opposée à la face (18) chaude et un bord (24), faisant le tour, qui s'étend sur un premier (20), un deuxième (21) et un troisième (22) petits côtés de la première paroi (17) au-delà de la face (19) froide sensiblement jusqu'à un premier niveau (25), **caractérisé en ce que** le bord (24) faisant le tour s'étend sur un quatrième petit côté (23) jusqu'à un deuxième niveau (26) qui est plus bas que le premier niveau (25) et **en ce que** sensiblement au deuxième niveau (26) une deuxième paroi (27) de la face (19) froide est en opposition et s'étend sur la largeur du quatrième petit côté (23) à partir du quatrième petit côté (23), sur une partie de la longueur des petits côtés (20, 22) voisins du quatrième petit côté (23), la deuxième partie (27) ayant à son extrémité (28) éloignée du quatrième petit côté (23) un bord (29) qui s'étend jusqu'au premier niveau (25).

2. Elément (14) de bouclier thermique suivant la revendication 1, dans lequel l'élément (14) de bouclier thermique est en un métal résistant aux températures hautes ou en un alliage métallique résistant aux températures hautes.

3. Elément (14) de bouclier thermique suivant l'une des revendications 1 ou 2, dans lequel il est prévu une pluralité d'ouïes (30) pour de l'air de refroidissement dans le bord (24) faisant le tour.

4. Elément (14) de bouclier thermique suivant la revendication 3, dans lequel les ouïes (30) pour de l'air de refroidissement sont disposées au moins dans la partie de la deuxième paroi (27) comprise entre la première (26) et la deuxième parois (27).

5. Elément (14) de bouclier thermique suivant l'une des revendications précédentes, comprenant en outre une ouverture (31) de fixation, dont la bordure (32) s'étend de la première paroi (17) jusqu'au premier niveau (25).

6. Chambre de combustion (1) comprenant une paroi ayant une extrémité (8) du côté du foyer et une extrémité (8) du côté de la turbine, la paroi (13) de la chambre de combustion ayant une direction périphérique comprenant un certain nombre d'éléments (14) de bouclier thermique suivant l'une des revendications précédentes, qui sont disposés dans la direction périphérique à l'extrémité (8), du côté de la turbine, de la paroi (13) de la chambre de combustion en formant respectivement deux chambres (15, 16), le quatrième petit côté (23) étant tourné vers l'extrémité (8) du côté de la turbine.

7. Chambre de combustion (1) suivant la revendication 6, dans laquelle les éléments (14) de bouclier thermique sont fixés par des boulons de fixation sur la paroi (13) de la chambre de combustion.

8. Chambre de combustion (1) suivant l'une des revendications 6 ou 7, dans laquelle il est ménagé dans la paroi (13) de la chambre de combustion des trous de manière à pouvoir apporter du fluide de refroidissement aux éléments (14) de bouclier thermique.

9. Chambre de combustion (1) suivant l'une des revendications 6 à 8, dans laquelle il est disposé dans la paroi (13) de la chambre de combustion au moins un canal d'apport, pour chaque élément (14) de bouclier thermique dans la région de sa deuxième paroi (27), canal, qui débouche dans une chambre (26) d'accumulation entourant au moins en partie la chambre de combustion (1).

10. Turbine à gaz ayant une chambre de combustion (1) suivant l'une des revendications 6 à 9, la turbine à gaz comprenant au moins un prélèvement (33) d'air de compresseur, qui débouche dans la chambre (36) d'accumulation par au moins un conduit (35) ayant une soupape (34).
